# EUROPÄISCHE PATENTSCHRIFT

(11) **EP 1 930 281 B1**
(45) Veröffentlichungstag und Bekanntmachung des Hinweises auf die Patenterteilung: **10.02.2010**
(21) Anmeldenummer: 07122255.8
(22) Anmeldetag: 04.12.2007
(51) Int. Cl.: B66B 5/16, B66B 7/02

(54) **Bremseinrichtung und Führungsschiene einer Aufzugsanlage mit keilförmiger Bremsfläche**
Braking device and guide rail for an elevator with wedge-shaped braking surface
Dispositif de freinage et rail de guidage d'un ascenseur avec surface de freinage trapézoïdale

(30) Priorität: 07.12.2006 EP 06125624
(43) Veröffentlichungstag der Anmeldung: 11.06.2008
(73) Patentinhaber: Inventio AG, 6052 Hergiswil (CH)
(72) Erfinder: Kocher, Hans, 6044, Udligenswil (CH); Muff, Josef A., 6024, Hildisrieden (CH)
(74) Vertreter: Blöchle, Hans

(56) Entgegenhaltungen:
- EP-A- 0 774 439
- EP-A- 1 213 249
- EP-A1- 0 856 485
- JP-A- 6 199 483

## Beschreibung

Die Erfindung betrifft eine Aufzugsanlage, eine Führungsschiene einer Aufzugsanlage, eine Bremseinrichtung einer Aufzugsanlage und ein Verfahren zum Führen, Halten und Bremsen einer Aufzugsanlage gemäss dem Oberbegriff der unabhängigen Patentansprüche.

Eine Aufzugsanlage dient im Wesentlichen dem vertikalen Transport von Gütern oder Personen. Die Aufzugsanlage beinhaltet zu diesem Zweck eine Aufzugskabine, zur Aufnahme der Güter oder Personen, welche Aufzugskabine entlang einer Führungsbahn verfahrbar ist. In der Regel ist die Aufzugsanlage in einem Gebäude eingebaut und die Aufzugskabine transportiert Güter oder Personen von und zu verschiedenen Stockwerken dieses Gebäudes. In einer gebräuchlichen Ausführung ist die Aufzugsanlage in einem Schacht des Gebäudes eingebaut und sie enthält neben der Kabine Tragmittel, welche die Kabine mit einem Gegengewicht verbinden. Mittels eines Antriebes, der wahlweise auf die Tragmittel, direkt auf die Aufzugskabine oder auf das Gegengewicht einwirkt, wird die Aufzugskabine bewegt. Die Führungsbahn zum Führen der Aufzugskabine ist vielfach eine Führungsschiene, welche fest im Gebäude, bzw. im Schacht angeordnet ist. Des Öfteren ist eine derartige Aufzugsanlage auch ausserhalb eines Gebäudes angeordnet, wobei dann die Führungsbahn Teil eines Gerüstes sein kann. Derartige Aufzugsanlagen sind mit Bremssystemen ausgerüstet, welche einerseits die Aufzugskabine in einer Halteposition halten und /oder die Aufzugskabine in einem Fehlerfalle abbremsen und halten können.

Aus EP856485 ist eine Anzuganlage mit einer Schienenbremse bekannt, umfassend einen Bremskörper, der über Bremsflächen an einen Führungsschiene angreift.

Aus EP1213249 ist eine Aufzugsanlage mit einer Bremseinrichtung bekannt, bei welcher ein Halten und Bremsen erzielt wird, indem ein Bremsteil in einen formschlüssigen Kontakt zu einem feststehenden Teil gebracht wird. Der Bremsteil wird dazu mit geringer Kraft an den feststehenden Teil angedrückt. Hierbei wird dem Bremsteil eine definierte Gleitbewegung zugestanden, welche ein Abbremsen ermöglicht. Die Bremseinrichtung benötigt im Besonderen geringe Bremsbetätigungskräfte und somit auch geringe Bremslüftkräfte.

Die Problematik dieser Lösung ist nun darin zu sehen, dass die Bremseinrichtung eine Gleiteinrichtung beinhalten muss um im Falle eines Abbremsens ein sanftes Anhalten der Aufzugskabine zu ermöglichen. Dies benötigt, vor allem bei grösseren Geschwindigkeiten lange Gleitbahnen und zugehörige bremskraftdefinierende Elemente, wie beispielsweise Federn. Dies benötigt viel Bauraum und ist Aufwändig.

Der Erfindung liegt die Aufgabe zugrunde, eine Bremseinrichtung einer Aufzugsanlage bereitzustellen, welche mit geringen Betätigungskräften eine Aufzugskabine in einer Aufzugsanlage im Stillstand halten kann, jedoch im Notfall auch in der Lage ist die Aufzugskabine abzubremsen. Sie soll zudem wenig Bauraum beanspruchen.

Die in den kennzeichnenden Merkmalen der unabhängigen Patentansprüche definierte Erfindung löst diese Aufgabe.

Die Aufzugsanlage beinhaltet eine Aufzugskabine und eine Bremseinrichtung zum Bremsen und Halten der Aufzugskabine. Die Bremseinrichtung beinhaltet einen Bremsbelag, welcher zum Zwecke des Haltens und Bremsens mit einer Bremsfläche zusammenwirkt.

Im Weiteren bezieht sich die Erfindung auf eine Führungsschiene einer Aufzugsanlage. Die Führungsschiene bremst und hält mittels Bremseinrichtung die Aufzugskabine. Dabei weist die Führungsschiene einen Bremsbereich als Bremsfläche zur Interaktion mit der Bremseinrichtung auf.

Ebenso betrifft die Erfindung ein Verfahren zum Führen, Halten und Bremsen der entsprechenden Aufzugsanlage.

Erfindungsgemäss weist die Bremsfläche mindestens eine in Bremsrichtung ausgerichtete Längs-Keilrille oder Keilerhebung auf, auf welche der Bremsbelag bedarfsweise einwirkt. Diese Längskeilrille oder Längskeilerhebung kann eine entsprechend breite Rille- oder Erhebung sein, oder es können mehrere Keilrillen nebeneinander liegen. Der Vorteil dieser Ausführung ist darin zu sehen, dass die Keilrillenform eine Verstärkung einer Normalkraft bewirkt und dass damit bei geringer Normalkraft eine hohe Bremskraft erreicht werden kann, wobei eine Gleitmöglichkeit weiterhin gegeben ist.

Die Normalkraft F_{N} ist diejenige Kraft die den Bremsbelag im Bedarfsfalle zur planen Bremsfläche andrückt. Die plane Bremsfläche ist senkrecht (90°) zur Normalkraft F_{N} ausgerichtet. Diese Normalkraft F_{N} bewirkt eine Bremskraft F_{B}, welche durch den Reibwert µ zwischen Bremsbelag und Bremsfläche definiert wird. ${F}_{B} = {F}_{N} \times μ$

Befindet sich Bremseinrichtung in Bezug auf die Bremsfläche im Stillstand ist als Reibwert µ ein Haftreibwert µ_{H} zu verwenden und bei einer Relativbewegung zwischen Bremseinrichtung und Bremsfläche ist ein Gleitreibwert µ_{G} verwendet. Unter Verwendung einer Keilrille resultiert eine Bremskraftverstärkung entsprechend einer Keilebenengestaltung. Bei einer Keilebenen-Neigung entsprechend einem Winkel α, wobei der Winkel α die Ebenenabweichung der Keilebene zur planen Bremsfläche bezeichnet, ergibt sich eine Bremskraftverstärkung von 1/cosα. Die resultierende Bremskraft F_{BK} von: ${F}_{BK} = \left(1/cosα\right) \times {F}_{N} \times μ$

Mittels der Längs-Keilrille oder Keilerhebung kann somit eine deutliche Bremskraftverstärkung erzielt werden. Es ist klar, dass sie Keilform in der Regel symmetrisch gewählt werden, damit heben sich Seitenkräfte gegenseitig auf.

Vorteilhafterweise weist der Bremsbelag einer zur Längs-Keilrille oder Keilerhebung der Bremsfläche passende Gegenform auf. Ein Verschleiss des Bremsbelages kann dadurch gering gehalten werden, da Keilflächen aufeinander aufliegen, bzw. reiben. Selbstverständlich ist dafür gesorgt, dass bei einem Verschleiss der Bremsbelag entsprechend nachgedrückt werden kann. Hierbei ist zu beachten, dass heutige Bremseinrichtungen vermehrt zum alleinigen Halten einer Aufzugskabine in einer Etage verwendet werden. Diese Haltekraft F_{H} ergibt sich beispielsweise aus einer maximalen Lastdifferenz zwischen Kabine und Gegengewicht. In Umkehrung der obgenannten Formel zur Errechnung der Bremskraft ergibt sich dementsprechend eine erforderliche Normalkraft F_{NH} zum Halten einer Kabine in einer Etage von: ${F}_{NH} = {F}_{H} \times cosα / {μ}_{H}$

Analog ergibt sich eine erforderliche Normalkraft F_{NB} zum Abbremsen einer Kabine: ${F}_{NB} = {F}_{B} \times cosα / {μ}_{G}$

Hierbei wird anstelle der Haltekraft F_{H}, die erforderliche Bremskraft F_{B} und anstelle des Haftreibwertes µ_{H}, der Gleitreibwert µ_{G} verwendet.

Eine Andrückeinrichtung zum Halten und Bremsen der Kabine kann entsprechend dem Keilwinkel α mit kleineren Drückkräften F_{N} ausgelegt werden. Dies ermöglicht die Verwendung kleinerer Antriebs- oder Bremslüfteinheiten, was entsprechend günstiger ist.

Selbstverständlich sind bei der Auslegung der Bremseinrichtung die Anzahl der Bremsbeläge und / oder Bremseinrichtungen die zusammenwirken zu berücksichtigen.

In einer bevorzugten Ausführung ist die Bremseinrichtung im Bereiche der Aufzugskabine angeordnet und die Bremsfläche ist in eine Führungsschiene integriert, welche Führungsschiene zugleich die Aufzugskabine führt. Vorteilhafterweise wird pro Führungsschiene mindestens eine Bremseinrichtung verwendet. Dies ist Vorteilhaft, da dadurch unmittelbar die Kabine in einem Halt gehalten werden kann. Tragmitteldehnungen beeinflussen dadurch einen Beladungs- oder Entladungsvorgang nicht.

Ein weiterer Vorteil dieser erfindungsgemässen Lösung ist darin zu sehen, dass der Bremsbelag und damit die Bremseinrichtung zugleich durch die Längsrillen seitlich geführt ist. Ein Entgleisen des Bremsbelages und damit ein Versagen der Bremswirkung ist wirksam verhindert.

Besonders Vorteilhaft ist eine Ausführung, bei welcher die Führungsschiene einen Führungsbereich zur Interaktion mit dem Führungsmittel und einen Bremsbereich als Bremsfläche zur Interaktion mit der Bremseinrichtung aufweist, wobei der Führungsbereich und Bremsbereich unterschiedliche Oberflächen aufweisen und der Führungsbereich geometrisch vom Bremsbereich getrennt ist. Diese Ausführung erlaubt ein optimales und funktionsgerechtes Gestalten der jeweiligen Bereiche.

Vorteilhafterweise ist die Führungsschiene eine T-förmige Führungsschiene, welche einen Schienensteg aufweist und dieser Schienensteg weist sowohl den Führungsbereich zur Interaktion mit dem Führungsmittel und den Bremsbereich zur Interaktion mit der Bremseinrichtung auf. Selbstverständlich sind auch andere Formen von Führungsschienen möglich wie beispielsweise Führungsschienen in Form eines Winkelprofils oder beliebig anderer Formen. T-förmige Führungsschienen sind im Aufzugsbau breit bekannt und deren Herstellung ist einfach möglich.

Der Führungsbereich ist in einer besonders qualitativ hochstehenden Ausführung mit einem Gleitmittel zur Verringerung der Reibung versehen, oder er ist mit einer Gleitbeschichtung bestückt, wobei die Gleitbeschichtung ein Profil, vorzugsweise ein Teflon enthaltendes Kunststoffprofil ist, welches beispielsweise auf den betreffenden Steg der Führungsschiene aufgesteckt wird.

Beispielsweise sind auch Nanokomposite, bspw. homogen aufgebaute Nickel-Fluorpolymerschichten, als Gleitmittelschicht hervorragend geeignet, da sie gleich bleibende Gleiteigenschaften in Verbindung mit guten chemischen und mechanischen Eigenschaften ermöglichen. Diese Ausführung ermöglicht die Bereitstellung einer Führungsschiene, welche hohen Komfortansprüchen gerecht wird.

Der Bremsbereich kann direkt in die Grundstruktur der Bremsbahn eingearbeitet sein. Die Bremsbahn, bzw. die entsprechende Führungsschiene ist beispielsweise gezogen, gewalzt oder mechanisch bearbeitet. Alternativ kann der Bremsbereich auch mittels einem auf die Grundstruktur der Führungsschiene aufgebrachtem Bremsprofil hergestellt sein. Selbstverständlich kann der Bremsbereich mit einem Reibungsbeeinflussenden Mittel, beispielsweise Nanokomposite oder mit einer Oberflächenstruktur zur Erhöhung der Reibung versehen sein. Ein Vorteil dieser Ausführung ist, dass ein Reibwert möglichst hoch gewählt werden kann. wodurch sich die erforderliche Normalkraft wiederum reduziert. Dies ermöglicht die Bereitstellung einer kostengünstigen Bremseinrichtung.

In einer Vorteilhaften Ausführung ist die Trennung zwischen Führungsbereich und Bremsbereich derart ausgeführt, dass ein Übertragen von Gleitstoffen wie beispielsweise Öl oder anderen Gleitmitteln vom Führungsbereich zum Bremsbereich verhindert oder verringert wird. Eine Funktionssicherheit der Bremseinrichtung wird dadurch deutlich erhöht, da keine Reibwertvermindernden Stoffe einfach in den Bremsbereich gelangen können.

In einer alternativen Ausführung ist die Bremseinrichtung im Bereiche einer Antriebsmaschine angeordnet ist und die Bremsfläche steht in direkter Verbindung zu einer Treibscheibe oder einer Antriebswelle der Antriebsmaschine. Hierbei wird die Brems- und Haltewirkung der Bremseinrichtung über Trag- und Treibmittel zur Aufzugskabine übertragen. Eine Haltebremse beim Antrieb, kann dadurch kostengünstig bereitgestellt werden, da als Folge der Keilwirkung eine reduzierte Bremskraft möglich ist.

Weitere vorteilhafte Ausführungen sind in den abhängigen Ansprüchen beschrieben.
Im Folgenden wird die Erfindung anhand mehrerer Ausführungsbeispiele im Zusammenhang mit den Figuren näher erläutert. Es zeigen:
- **Fig. 1**: eine schematisch Ansicht einer Aufzugsanlage
- **Fig. 2**: eine Ansicht einer bekannten Bremseinrichtung
- **Fig. 3**: eine schematische Ansicht einer Führungsschiene mit integrierter Bremsbahn
- **Fig. 4**: eine schematische Ansicht einer alternativen Führungsschiene mit integrierter Bremsbahn und getrenntem Führungsbereich
- **Fig. 5**: eine Prinzipskizze einer Keilrille

Eine mögliche Gesamtanordnung einer Aufzugsanlage ist in der Fig. 1 dargestellt. Die Aufzugsanlage 1 besteht aus einer Aufzugskabine 3), zur Aufnahme von Gütern oder Personen. Die Kabine 3 ist entlang einer Führungsbahn bzw. von Führungsschienen 7 verfahrbar angeordnet. Die Aufzugsanlage 1 ist in einem Schacht 2 eines Gebäudes eingebaut. Die Aufzugskabine 3 ist mittels Trag- und Treibmittel 5 zu einem Gegengewicht 4 verbunden. Mittels eines Antriebes 6), der im dargestellten Beispiel auf die Tragmittel 5 einwirkt, wird die Kabine 3 gegengleich zum Gegengewicht 4 bewegt. Die Führungsschienen 7 zum Führen der Kabine, sowie Führungsschienen 8 zum Führen des Gegengewichts 4 sind fest im Gebäude, bzw. im Schacht 2 angeordnet. Die Kabine 3 ist mittels Führungsschuhe oder -rollen 9 entlang der Führungsschienen 7 geführt. Die Aufzugskabine 3 ist mit Bremseinrichtungen 10 ausgerüstet, welche einerseits die Aufzugskabine 3 in einer Halteposition halten und /oder die Aufzugskabine 3 in einem Fehlerfalle abbremsen und halten kann.
Im dargestellten Beispiel sind Bremseinrichtungen 10 unterhalb der Kabine 3 angeordnet. Selbstverständlich ist auch, wie optional in Fig. 1 dargestellt, ein Anbau 10a oberhalb der Kabine 3 möglich, oder die Bremseinrichtung 10 kann je nach Anforderung beim Antrieb 6,10b, beim Gegengewicht 4, 10c oder bei einer Umlenkrolle angeordnet sein.

Fig. 2 zeigt ein Ausführungsbeispiel einer bekannten Bremseinrichtung 10. Die Bremseinrichtung weist zwei Bremshebel 10.1 auf, welche im Wesentlichen bei einer Achse 13 gelagert sind. An vorderen Enden der Bremshebel 10.1 sind Bremsbeläge 12 angeordnet. Die Bremshebel 10.1 werden durch eine Federkraft F_{F} auseinander gedrückt. Bedingt durch die Lagerung der Bremshebel 10.1 bei der Achse 13 werden vordere Enden der Bremshebel 10.1 mit den Bremsbelägen 12 entsprechend den Hebelabmessungen mit einer Anpresskraft F_{N} gegen Bremsflächen 11 der Führungsschiene 7 gepresst. Dadurch ergibt sich an der Bremsfläche 11 eine resultierende Reibkraft, bzw. Haltekraft F_{H} oder Bremskraft F_{B}. Die resultierende Reibkraft ist dabei gleich der Anpresskraft F_{N} multipliziert mit den Anzahl Bremsflächen (im dargestellten Beispiel zwei Bremsflächen) und einem Reibwert µ. Der Reibwert µ entspricht dabei im Haltezustand einem Haftreibwert µ_{H} und bei einem Bremszustand einem Gleitreibwert µ_{G}.
Die Haltekraft berechnet sich somit zu: ${F}_{H} = {F}_{N} \times 2 \times {μ}_{H}$
Die Bremskraft berechnet sich entsprechend zu: ${F}_{B} = {F}_{N} \times 2 \times {μ}_{G}$
Zum Lüften der Bremseinrichtung 10, d.h. wenn die Kabine 3 verfahren werden soll, werden die Bremshebel 10.1 mittels einer Aktuatorkraft F_{A} an deren hinteren Enden zusammengezogen, wodurch die Bremsbeläge 12 entlastet werden und eine Brems- oder Haltekraft dadurch entfällt.

Fig. 3 zeigt eine Führungsschiene 7 wie sie zum Zusammenwirken mit einer Bremseinrichtung 10 ausgeführt ist. Die Führungsschiene ist in der Form eines T-Profils realisiert. Die Führungsschiene 7 weist einen Schienensteg 7a auf, in welchen die Bremsfläche 11 in Form einer Längs-Keilrille eingearbeitet ist. Die Längs-Keilrille ist im dargestellten Beispiel an einer Vor- und Rückseite des Steges 7a eingearbeitet. Die Längs-Keilrille weist zwei seitliche Flanken 7c auf, welche entsprechend einem Winkel α zur Steg-Hauptfläche 7a geneigt sind. Die seitlichen Flanken 7c sind zum Zusammenwirken mit dem Bremsbelag 12 vorgesehen, welcher die gleichermassen geneigten seitlichen Flanken, bzw. die passende Gegenform, aufweist. Die seitlichen Flanken des Bremsbelages 12 und / oder die seitlichen Flanken 7c der Längs-Keilrille sind allenfalls mit Reibwertbeeinflussenden Schichten versehen. Dies können keramische Schichten sein, es kann eine speziell aufgeraute Fläche sein oder es können Nanokomposite zur Erhöhung der Reibung aufgebracht sein. Der Bremsbelag 12 wird zum Zwecke des Bremsens, beispielsweise mit einer Bremseinrichtung wie in Fig. 2 dargestellt, mit der Anpresskraft F_{N} in die Längs-Keilrille gedrückt. Der Keilgrund 7b weist dabei zum Bremsbelag 12 ein genügendes Spiel auf, um allfälligen Verschleiss der seitlichen Flanken aufzufangen. Die Anpresskraft wirkt dabei in senkrechter Richtung (90°) zur Stegfläche 7a.

Wie in Fig. 5 schematisch dargestellt ergibt sich, unter Berücksichtigung des Keilwinkel α eine resultierende Bremskraft F_{B} bzw. Haltekraft F_{H} von:

| | |
|---|---|
| Haltekraft: | ${F}_{H} = \left(1/cosα\right) \times {F}_{N} \times 2 \times {μ}_{H}$ |
| Bremskraft: | ${F}_{B} = \left(1/cosα\right) \times {F}_{N} \times 2 \times {μ}_{G}$ |

Diese Halte- bzw. Bremskraft bezieht sich wiederum auf eine Bremseinrichtung 10 mit zwei Bremsflächen 11 wie in Fig. 1 prinzipiell dargestellt, wo beidseitig des Schienensteges 7a eine Bremsfläche 11 mit dem entsprechenden Bremsbelag 12 vorhanden ist. Die Wirkrichtung der Brems- bzw. Haltekraft ergibt sich hierbei aus einer Bewegungs- oder Kraftzugrichtung, welche auf die Bremseinrichtung einwirkt.

Die folgende Tabelle gibt eine Übersicht erreichbarer Bremskraftverstärkung in Abhängigkeit des gewählten Keilwinkel α:

| Keilwinkel | resultierende |
|---|---|
| α | Bremskraftverstärkung |
| 30° | + 15% |
| 45° | + 41% |
| 60° | + 100% |
| 75° | + 285% |

Bei Verwendung eines Keilwinkel α von 30° resultiert somit eine Bremskraftverstärkung von etwa 15%, bzw. ein Verstärkungsfaktor von 1,15. Unter Abwägung der resultierenden Bremskraftverstärkung und der damit zunehmenden Beanspruchung der Bremsbeläge 12 ergibt sich ein vorgeschlagener optimaler Keilwinkel α im Bereich von 30° bis 60°.
Zum Erreichen einer gewünschten Haltekraft kann nun auch eine entsprechend reduzierter Anpresskraft F_{N} gewählt werden, was weiter die Verwendung einer Bremseinrichtung 10 mit geringen Aktuatorkräften ermöglicht. Eine derartige Längs-Keilrille hat weiter den Vorteil, dass der Bremsbelag 12 seitlich geführt ist. Ein Entgleisen des Bremsbelages 12 ist dadurch verhindert. Selbstverständlich ist es vorstellbar eine Längskeilrille primär zum Zwecke der seitlichen Führung vorzusehen. Hierbei könnten andersartig geformte Längsrillen, wie Beispielsweise eine gewölbte Rille oder es könnten auch flache Keilwinkel in einem Winkelbereich unter 30° verwendet werden. Auch diese Rillen bewirken entsprechend den obigen Ausführungen nach wie vor eine Verstärkung der resultierenden Bremskraft.

Fig. 4 zeigt eine weitere Führungsschiene 7 wie sie zum Zusammenwirken mit einer Bremseinrichtung 10 ausgeführt sein kann. Auch diese Führungsschiene ist in der Form eines T-Profils realisiert. Die Führungsschiene 7 weist einen Schienensteg 7a auf, in welchen die Bremsfläche 11 in Form von mehreren parallel verlaufenden Längs-Keilrillen eingearbeitet sind. Eine derartige Schiene kann beispielsweise leicht durch einen Ziehprozess hergestellt werden oder die Längskeilrillen können wie in der Fig. 4 beispielhaft dargestellt in einen Grundträger 11.1 eingearbeitet sein, welcher als gesamtes in den Schienensteg 7a eingefügt wird. Auch in diesem Beispiel sind die Keilflanken 7c entsprechend einem Keilwinkel α angeordnet und ein Bremsbelag 12 wirkt mit diesen Keilrillen zusammen. Die Berechnung der Halt- bzw. Bremskräfte erfolgt wie in Formeln [1.1, 2.1] dargestellt und die resultierende Bremskraftverstärkung ergibt sich wie in der zu Fig. 5 erläuterten Tabelle. Diese Mehrfach-Rillenform hat den Vorteil, dass sich die Flankenfläche gegenüber dem vorgängigen Beispiel deutlich erhöht, und dass dadurch ein Verschleiss reduziert wird.
Die in diesem Beispiel dargestellte Führungsschiene 7 verfügt über getrennte Bremsbereiche, bzw. Bremsflächen 11 und Führungsbereiche 14. Der Bremsbereich 11 dient wie bereits erläutert zum Halten oder Bremsen der Kabine, der Führungsbereich 14 dient dem Führen der Kabine 3 mittels Führungsschuhen oder -Rollen 9 (Fig. 1). Im Beispiel gemäss Fig. 4 ist der Bremsbereich 11 mittels einer Rille 7d vom Führungsbereich getrennt. Dies ermöglicht, dass beispielsweise ein Ölfilm, welcher auf der Führungsfläche 14 zur Verringerung des Führungswiderstandes aufgebracht ist, an einem Hineinfliessen in den Bremsbereich 11 gehindert wird. Im Weiteren kann der Führungsbereich 14 mit anderem Gleitwiderstand, oder Geräuschvermindernden Massnahmen versehen sein. So kann eine spezielle Gleitfolie oder Gleitbelag 15, beispielsweise aus einem Teflonbeschichtetem Kunststoffprofil, aufgebracht sein oder die Oberfläche des Führungsbereichs 14 kann, beispielsweise, mit Nanokompositen zur Verringerung von Reibung, behandelt sein.

Die Anhand der Fig. 3 und 4 aufgezeigten Lösungen sind kombinierbar. Die Keilrillen können selbstverständlich vorstehend oder vertieft angeordnet werden oder der Steg 7a kann an einer beliebig geformten Führungsschiene angeordnet werden. Auch die aufgezeigten Lösungen zur Trennung von Führungsbereich und Bremsbereich sind beliebig anwendbar.
Die aufgezeigten Lösungen sind natürlich auch an einer Gegengewichtsführungsschiene oder an einer Bremsscheibe des Antriebs umsetzbar und die Produktionsmethoden der Längs-Keilrillen werden vom Steg-Hersteller ausgewählt.

## Patentansprüche

1. Aufzugsanlage mit einer Aufzugskabine (3) und einer Bremseinrichtung (10) zum Bremsen und Halten der Aufzugskabine (3), die Bremseinrichtung (10) beinhaltet einen Bremsbelag (12), welcher zum Zwecke des Bremsens und Haltens mit einer Bremsfläche (11) zusammenwirkt,
**dadurch gekennzeichnet, dass** die Bremsfläche (11) mindestens eine in Bremsrichtung ausgerichtete Längs-Keilrille oder Keilerhebung aufweist, auf welche der Bremsbelag (12) bedarfsweise einwirkt.

2. Aufzugsanlage nach Anspruch 1,
**dadurch gekennzeichnet, dass** der Bremsbelag (12) einer zur Längs-Keilrille oder Keilerhebung der Bremsfläche (11) passende Gegenform aufweist.

3. Aufzugsanlage nach Anspruch 1 oder 2,
**dadurch gekennzeichnet, dass** die Bremseinrichtung (10) im Bereiche der Aufzugskabine (3) angeordnet ist, und die Bremsfläche (11) in eine Führungsschiene (7) integriert ist, welche Führungsschiene (7) die Aufzugskabine (3) führt.

4. Aufzugsanlage nach Anspruch 3,
**dadurch gekennzeichnet, dass** die Führungsschiene (7) einen Führungsbereich (14) zur Interaktion mit dem Führungsmittel und einen Bremsbereich als Bremsfläche (11) zur Interaktion mit der Bremseinrichtung (10) aufweist, wobei der Führungsbereich (14) und Bremsbereich unterschiedliche Oberflächen aufweisen und der Führungsbereich (14) geometrisch vom Bremsbereich getrennt ist

5. Aufzugsanlage nach einem der Ansprüche 3 oder 4,
**dadurch gekennzeichnet, dass** die Führungsschiene (7), vorzugsweise eine T-förmige Führungsschiene (7), einen Schienensteg aufweist und dieser Schienensteg sowohl den Führungsbereich (14) zur Interaktion mit dem Führungsmittel und den Bremsbereich (11) zur Interaktion mit der Bremseinrichtung (10) aufweist.

6. Aufzugsanlage nach einem der Ansprüche 3 bis 5 ,
**dadurch gekennzeichnet, dass** der Führungsbereich (14) mit einem Gleitmittel, beispielsweise Nanokomposite zur Verringerung der Reibung, oder mit einer Gleitbeschichtung (15) versehen ist, wobei die Gleitbeschichtung (15) ein Profil, vorzugsweise ein Teflon enthaltendes Kunststoffprofil ist.

7. Aufzugsanlage nach einem der vorgängigen Ansprüche,
**dadurch gekennzeichnet, dass** der Bremsbereich (11) in die Grundstruktur der Führungsschiene (7) eingearbeitet, alternativ gezogen, gewalzt oder mechanisch bearbeitet, ist und / oder dass der Bremsbereich (11) mittels einem auf die Grundstruktur der Führungsschiene (7) aufgebrachten Bremsprofil hergestellt ist und / oder dass der Bremsbereich (11) mit einem Reibungsbeeinflussenden Mittel, beispielsweise Nanokomposite zur Erhöhung der Reibung versehen ist.

8. Aufzugsanlage nach einem der vorgängigen Ansprüche ,
**dadurch gekennzeichnet, dass** die Trennung zwischen Führungsbereich (14) und Bremsbereich (11) ein Übertragen von Gleitmittel im Besonderen vom Führungsbereich (14) zum Bremsbereich (11) verhindert.

9. Aufzugsanlage nach Anspruch 1 oder 2,
**dadurch gekennzeichnet, dass** die Bremseinrichtung (10) im Bereiche einer Antriebsmaschine (6) angeordnet ist und die Bremsfläche (11) in direkter Verbindung zu einer Treibscheibe oder einer Antriebswelle der Antriebsmaschine (6) steht, wobei die Brems- und Haltewirkung der Bremseinrichtung (10) über Trag- und Treibmittel (5) zur Aufzugskabine (3) übertragen ist.

10. Führungsschiene einer Aufzugsanlage, die Führungsschiene (7) weist eine Bremsfläche (11) zur Interaktion mit einer Bremseinrichtung (10) auf,
**dadurch gekennzeichnet, dass** die Bremsfläche (11) mindestens eine in Bremsrichtung ausgerichtete Längs-Keilrille oder Keilerhebung aufweist, auf welche die Bremseinrichtung (10) bedarfsweise einwirkt.

11. Bremseinrichtung einer Aufzugsanlage zum Bremsen und Halten einer Aufzugskabine (3), die Bremseinrichtung (10) beinhaltet einen Bremsbelag (12), welcher zum Zwecke des Bremsens und Haltens mit einer Bremsfläche (11) zusammenwirkt,
**dadurch gekennzeichnet, dass** der Bremsbelag (12) mindestens eine in Bremsrichtung ausgerichtete Längs-Keilrille oder Keilerhebung aufweist, welche bedarfsweise auf die Bremsfläche (11) einwirkt.

12. Verfahren zum Führen, Halten und Bremsen einer Aufzugsanlage (3) mit einer Aufzugskabine, wobei die Aufzugskabine (3) mittels Führungsmittel (9) entlang von Führungsschienen (7) geführt wird, die Aufzugskabine (3) mittels Bremseinrichtung (10) gebremst und gehalten wird, wobei die Bremseinrichtung (10) zum Zwecke des Bremsens und Haltens auf die Führungsschiene (7) einwirkt, wobei die Führungsschiene (7) mit einem Führungsbereich (14) zur Interaktion mit dem Führungsmittel und mit einer Bremsfläche (11) zur Interaktion mit der Bremseinrichtung (10) versehen wird.
**dadurch gekennzeichnet, dass** die Bremsfläche (11) mit mindestens einer in Bremsrichtung ausgerichteten Längs-Keilrille oder Keilerhebung ausgeführt wird, auf welche ein Bremsbelag (12) bedarfsweise einwirken kann.

## Claims

1. Lift installation with a lift cage (3) and brake equipment (10) for braking and holding the lift cage (3), the brake equipment (10) comprising a brake lining (12) which co-operates with a brake surface (11) for the purpose of the braking and holding, **characterised in that** the brake surface (11) has at least one longitudinal wedge groove or wedge elevation which is oriented in braking direction and which acts on the brake lining (12) in case of need.

2. Lift installation according to claim 1, **characterised in that** the brake lining (12) has a counter-shape adapted to the longitudinal wedge groove or wedge elevation of the brake lining (11).

3. Lift installation according to claim 1 or 2, **characterised in that** the brake equipment (10) is arranged in the region of the lift cage (3) and the brake surface (11) is integrated in a guide rail (7) which guides the lift cage (3).

4. Lift installation according to claim 3, **characterised in that** the guide rail (7) has a guide region (14) for interaction with the guide means and a brake region as brake surface (11) for interaction with the brake equipment (10), wherein the guide region (14) and brake region have different surfaces and the guide region (14) is geometrically separated from the brake region.

5. Lift installation according to one of claims 3 and 4, **characterised in that** the guide rail (7), which is preferably a T-shaped guide rail (7), has a rail web and this rail web has both the guide region (14) for interaction with the guide means and the brake region (11) for interaction with the brake equipment (10).

6. Lift installation according to any one of claims 3 to 5, **characterised in that** the guide region (14) is provided with a slide means, for example a nano-composite, for reducing friction or with a slide coating (15), wherein the slide coating (15) is a profile member, preferably a synthetic profile member containing 'Teflon'.

7. Lift installation according to any one of the preceding claims, **characterised in that** the brake region (11) is worked into the basic structure of the guide rail (7), alternatively drawn, rolled or mechanically processed, and/or that the brake region (11) is produced by means of a brake profile member mounted on the basic structure of the guide rail (7) and/or that the brake region (11) is provided with means influencing friction, for example a nano-composite for increasing friction.

8. Lift installation according to any one of the preceding claims, **characterised in that** the separation between guide region (14) and brake region (11) prevents transmission of slide means in particular from the guide region (14) to the brake region (11).

9. Lift installation according to claim 1 or 2, **characterised in that** the brake equipment (10) is arranged in the region of a drive engine (6) and the brake surface (11) is disposed in direct connection with a drive pulley or a drive shaft of the drive engine (6), wherein the braking and holding action of the brake equipment (10) is transmitted to the lift cage (3) by way of supporting and drive means (5).

10. Guide rail of a lift installation, which guide rail (7) has a brake surface (11) for interaction with brake equipment (10), **characterised in that** the brake surface (11) has at least one longitudinal wedge groove or wedge elevation which is oriented in braking direction and on which the brake equipment (12) acts in case of need.

11. Brake equipment of a lift installation for braking and holding a lift cage (3), the brake equipment (10) comprising a brake lining (12) which co-operates with a brake surface (11) for the purpose of the braking and holding, **characterised in that** the brake lining (12) has at least one longitudinal wedge groove or wedge elevation which is oriented in braking direction and which acts on the brake surface (11) in the case of need.

12. Method for guiding, holding and braking a lift installation (3) with a lift cage, wherein the lift cage (3) is guided along guide rails (7) by way of guide means (9), and the lift cage (3) is braked and held by means of braking equipment (10), wherein the brake equipment (10) acts on the guide rail (7) for the purpose of the braking and holding and wherein the guide rail (7) is provided with a guide region (14) for interaction with the guide means and with a brake surface (11) for interaction with the brake equipment (10), **characterised in that** the brake surface (11) is constructed with at least one longitudinal wedge groove or wedge elevation which is oriented in braking direction and on which the brake lining (12) can act in case of need.

## Revendications

1. Installation d'ascenseur avec une cabine d'ascenseur (3) et un dispositif de freinage (10) pour freiner et arrêter la cabine d'ascenseur (3), le dispositif de freinage (10) contenant une garniture de frein (12) qui coopère avec une surface de freinage (11) en vue du freinage et de l'arrêt,
**caractérisée en ce que** la surface de freinage (11) présente au moins une rainure cunéiforme longitudinale ou une saillie cunéiforme orientée dans le sens de freinage sur laquelle la garniture de freinage (12) agit au besoin.

2. Installation d'ascenseur selon la revendication 1, **caractérisée en ce que** la garniture de frein (12) présente une forme opposée adaptée à la rainure cunéiforme longitudinale ou à la saillie cunéiforme de la surface de freinage (11).

3. Installation d'ascenseur selon la revendication 1 ou 2, **caractérisée en ce que** le dispositif de freinage (10) est disposé dans la zone de la cabine d'ascenseur (3), et la surface de freinage (11) est intégrée dans un rail de guidage (7), lequel rail de guidage (7) guide la cabine d' ascenseur (3).

4. Installation d'ascenseur selon la revendication 3, **caractérisée en ce que** le rail de guidage (7) comporte une zone de guidage (14) en vue d'une interaction avec le moyen de guidage, et une zone de freinage comme surface de freinage (11) en vue d'une interaction avec le dispositif de freinage (10), la zone de guidage (14) et la zone de freinage présentant des surfaces différentes et la zone de freinage (14) étant séparée géométriquement de la zone de freinage.

5. Installation d'ascenseur selon l'une des revendications 3 ou 4, **caractérisée en ce que** le rail de guidage (7), de préférence un rail de guidage (7) en T, présente une âme de rail et cette âme de rail présente à la fois la zone de guidage (14) pour l'interaction avec le moyen de guidage, et la zone de freinage (11) pour l'interaction avec le dispositif de freinage (10).

6. Installation d'ascenseur selon l'une des revendications 3 à 5, **caractérisée en ce que** la zone de guidage (14) est pourvue d'un agent de glissement, par exemple un nanocomposite pour réduire la friction, ou d'un revêtement de glissement (15), le revêtement de glissement (15) consistant en un profilé, de préférence un profilé en matière plastique qui contient un téflon.

7. Installation d'ascenseur selon l'une des revendications précédentes, **caractérisée en ce que** la zone de freinage (11) est creusée dans la structure de base du rail de guidage (7), ou à titre de variante est usinée par étirage, laminage ou usinage mécanique, et/ou **en ce que** la zone de freinage (11) est réalisée à l'aide d'un profilé de freinage qui est posé sur la structure de base du rail de guidage (7), et/ou **en ce que** la zone de freinage (11) est pourvue d'un moyen influençant la friction, par exemple d'un nanocomposite pour augmenter la friction.

8. Installation d'ascenseur selon l'une des revendications précédentes, **caractérisée en ce que** la séparation entre la zone de guidage (14) et la zone de freinage (11) empêche une transmission d'agent de glissement en particulier de la zone de guidage (14) vers la zone de freinage (11).

9. Installation d'ascenseur selon la revendication 1 ou 2, **caractérisée en ce que** le dispositif de freinage (10) est disposé dans la zone d'un moteur d'entraînement (6) et la surface de freinage (11) est reliée directement à une poulie motrice ou à un arbre d'entraînement du moteur (6), l'action de freinage et d'arrêt du dispositif de freinage (10) étant transmise par l'intermédiaire de moyens porteurs et moteurs (5) à la cabine d'ascenseur (3).

10. Rail de guidage d'une installation d'ascenseur, le rail de guidage (7) présentant une surface de freinage (11) pour l'interaction avec un dispositif de freinage (10),
**caractérisé en ce que** la surface de freinage (11) présente au moins une rainure cunéiforme longitudinale ou une saillie cunéiforme orientée dans le sens de freinage sur laquelle le dispositif de freinage (10) agit au besoin.

11. Dispositif de freinage d'une installation d'ascenseur, pour freiner et arrêter une cabine d'ascenseur (3), le dispositif de freinage (10) comprenant une garniture de frein (12) qui coopère avec une surface de freinage (11) en vue du freinage et de l'arrêt,
**caractérisé en ce que** la garniture de frein (12) présente au moins une rainure cunéiforme longitudinale ou une saillie cunéiforme orientée dans le sens de freinage sur laquelle la surface de freinage (11) agit au besoin.

12. Procédé pour guider, arrêter et freiner une installation d'ascenseur (3) avec une cabine d'ascenseur, la cabine d'ascenseur (3) étant guidée à l'aide de moyens de guidage (9) le long de rails de guidage (7) et étant freinée et arrêtée à l'aide du dispositif de freinage (10), le dispositif de freinage (10) agissant sur le rail de guidage (7) en vue du freinage et de l'arrêt, et le rail de guidage (7) étant pourvu d'une zone de guidage (14) pour l'interaction avec le moyen de guidage, et d'une surface de freinage (11) pour l'interaction avec le dispositif de freinage (10),
**caractérisé en ce que** la surface de freinage (11) est pourvue d'au moins une rainure cunéiforme longitudinale ou d'une saillie cunéiforme orientée dans le sens de freinage sur laquelle une garniture de frein (11) agit au besoin.
